# EUROPÄISCHE PATENTANMELDUNG

(11) **EP 4 623 789 A1**
(43) Veröffentlichungstag der Anmeldung: **01.10.2025**
(21) Anmeldenummer: 25161562.1
(22) Anmeldetag: 04.03.2025
(51) Int. Cl.: A47L 9/28, A47L 9/32, A47L 11/40, A47L 5/24

(54) **SAUGEINHEIT MIT ANZEIGEELEMENT**

(30) Priorität: 28.03.2024 DE 102024203005
(71) Anmelder: BSH Hausgeräte GmbH, 81739 München (DE)
(72) Erfinder: Beliveau, Thomas Eric, 80798 München (DE); Scheler, Christian, 97618 Rödelmaier (DE); Michaelis, André, 97616 Salz (DE); Mager, Melanie, 81735 München (DE); Leng, Sascha, 80637 München (DE); Longhino, Werner, 84561 Mehring (DE); Albert, Matthias, 97705 Burkardroth (DE); Wang, Zhirui, 97616 Bad Neustadt a. d. Saale (DE); Heckle, Daniel, 81541 München (DE); Singhartinger, Josef, 83278 Traunstein (DE); Eiglsperger, Bianca, 80469 München (DE)

(57) **Zusammenfassung**

Es wird eine Saugeinheit (110) für eine handgeführte Saugvorrichtung (100) beschrieben. Die Saugeinheit (110) ist ausgebildet, einen Saugluftstrom (212) durch den Saugmund (114) in den Sammelbehälter der Saugeinheit (110) zu bewirken, um Schmutz-Partikel aufzusaugen. Die Saugeinheit (110) umfasst ein Gehäuse mit einer Rückwand (250) und einen Handgriff (112), der derart an der Rückwand (250) des Gehäuses angeordnet ist, dass durch den Handgriff (112) und die Rückwand (250) eine Aussparung zur Anordnung von Fingern einer Hand eines Nutzers beim Greifen des Handgriffs (112) umrandet wird. Die Saugeinheit (110) umfasst an der, der Aussparung zugewandten, Rückwand (250) des Gehäuses ein elektrisch betriebenes Anzeigeelement (300) zur Ausgabe von optischer Information in Bezug auf einen Betriebszustand der Saugeinheit (110). Das Anzeigeelement (300) umfasst eine erste Teilanzeige, die an einer ersten Seite des Handgriffs (112) angeordnet ist, und eine zweite Teilanzeige, die an einer, der ersten Seite gegenüberliegenden, zweiten Seite des Handgriffs (112) angeordnet ist. Des Weiteren ist das Anzeigeelement (300) derart ausgebildet, dass die erste Teilanzeige und die zweite Teilanzeige in redundanter Weise jeweils die gleiche optische Information in Bezug auf den Betriebszustand der Saugeinheit (110) anzeigen.

## Beschreibung

Die Erfindung betrifft eine Saugeinheit für eine Saugvorrichtung, insbesondere für einen kabellosen und/oder handgeführten Staubsauger.

Eine Saugvorrichtung, insbesondere ein Handstaubsauger, umfasst typischerweise eine Saugeinheit, die von einem Nutzer an einem Griff mit der Hand getragen und geführt werden kann. Die Saugeinheit weist ein Gebläse auf, das mit elektrischer Energie aus einem elektrischen Energiespeicher der Saugeinheit betrieben wird. Das Gebläse ist ausgebildet, einen Saugluftstrom zu erzeugen, um Verunreinigungen durch den Saugmund der Saugeinheit in die Abscheideeinheit der Saugeinheit zu saugen, wobei die Abscheideeinheit einen Sammelbehälter für Verunreinigungen aufweist. Der Saugmund der Saugeinheit ist typischerweise als Kupplung ausgebildet, über die ein Zubehörteil (z. B. eine Düse) aus einer Menge von unterschiedlichen Zubehörteilen (z. B. eine Bodendüse oder eine Nassdüse) mit der Saugeinheit verbunden werden kann.

DE 10 2016 224 100 A1 beschreibt eine Saugvorrichtung mit einem Anzeigeelement. WO2007 / 084 543 A2 beschreibt eine Saugvorrichtung zur Reinigung von Treppenstufen.

Das vorliegende Dokument befasst sich mit der technischen Aufgabe, eine besonders komfortable Interaktion zwischen der Saugeinheit einer Saugvorrichtung und dem Nutzer der Saugvorrichtung zu ermöglichen, insbesondere um dadurch das durch die Saugvorrichtung bewirkte Reinigungsergebnis zu verbessern.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt wird eine Saugeinheit für eine handgeführte Saugvorrichtung beschrieben. Die Saugeinheit ist ausgebildet, einen Saugluftstrom durch den Saugmund der Saugeinheit in den Sammelbehälter der Saugeinheit zu bewirken, um Schmutz-Partikel aufzusaugen. Der Saugluftstrom wird typischerweise durch ein Gebläse der Saugeinheit bewirkt. Der Saugmund kann derart ausgebildet sein, dass an den Saugmund ein Zubehörteil (z. B. eine Düse) angekoppelt werden kann.

Die Saugeinheit umfasst ein Gehäuse mit einer Rückwand. Durch das Gehäuse kann z. B. der Saugmund gebildet werden. Ferner kann das Gehäuse das Gebläse der Saugeinheit umschließen. Des Weiteren kann das Gehäuse eine Kupplung aufweisen, an der eine abnehmbare Abscheideeinheit mit dem Sammelbehälter angekoppelt werden kann. Die Abscheideeinheit umfasst typischerweise eine Filtereinheit, die ausgebildet ist, Schmutz-Partikel aus dem Saugluftstrom zu filtern und in dem Sammelbehälter zurückzuhalten.

Die Saugeinheit kann eine Längsachse, eine Hochachse und eine Querachse aufweisen. Der Saugluftstrom kann innerhalb des Saugmunds entlang der Längsachse verlaufen. Die Hochachse und die Querachse können jeweils senkrecht zu der Längsachse angeordnet sein. Durch die Hochachse und die Querachse kann eine Querebene aufgespannt werden, auf der die Längsachse senkrecht steht.

Die Saugeinheit umfasst einen Handgriff, der derart an der Rückwand des Gehäuses angeordnet ist, dass durch den Handgriff und durch die Rückwand eine Aussparung zur Anordnung von Fingern einer Hand eines Nutzers beim Greifen des Handgriffs umrandet wird. Der Handgriff kann entlang der Hochachse verlaufen (von der Oberseite des Gehäuses bis zu der Unterseite des Gehäuses). Die Aussparung kann kreisförmig oder oval ausgebildet sein. Der Handgriff kann die Form eines Henkels aufweisen, der an der (im Wesentlichen ebenen) Rückwand des Gehäuses befestigt ist.

Der Handgriff kann derart ausgebildet sein, dass der Handgriff von einem Nutzer mit einer Hand umgriffen werden kann. Die Längsachse der Saugeinheit kann dann im Wesentlichen einer Verlängerung des Arms des Nutzers entsprechen (mit dem der Nutzer die Saugeinheit hält). Die Hochachse der Saugeinheit kann dann quer zu der Hand des Nutzers (von dem kleinen Finger zu dem Daumen) verlaufen. Die Querachse der Saugeinheit kann dann durch die Hand des Nutzers (von der Innenseite des Handtellers zu der Außenseite des Handtellers) verlaufen.

Die Saugeinheit weist an der, der Aussparung zugewandten, Rückwand des Gehäuses ein elektrisch betriebenes Anzeigeelement zur Ausgabe von optischer Information in Bezug auf einen Betriebszustand der Saugeinheit auf. Beispielhafte Betriebszustände sind: der Verschmutzungsgrad des Saugluftstroms, die Stufe des Gebläses, das an dem Saugmund angekoppelte Zubehörteil, und/oder ein Betriebsmodus der Saugeinheit.

Das Anzeigeelement kann der der Aussparung und/oder der Rückwand zugewandten Innenseite des Handgriffes zugewandt sein. Alternativ oder ergänzend kann das Anzeigeelement, insbesondere entlang der Längsachse der Saugeinheit, zumindest bereichsweise von dem Handgriff verdeckt werden.

Anhand eines derart angeordneten Anzeigeelements kann eine effiziente und zuverlässige Interaktion zwischen der Saugeinheit und einem Nutzer bewirkt werden. Die Saugeinheit wird während des Betriebs typischerweise derart gehalten, dass die Längsachse der Saugeinheit eine Verlängerung des Arms des Nutzers darstellt, mit dem der Nutzer die Saugeinheit hält. Folglich ist die Rückwand des Gehäuses der Saugeinheit (die quer zu der Längsachse angeordnet ist) dem Kopf des Nutzers zugewandt, sodass das Anzeigeelement an der Rückwand in komfortabler und zuverlässiger Weise von dem Nutzer gesehen werden kann. Ferner kann das Anzeigeelement an der Rückwand des Gehäuses in bauraumeffizienter Weise angeordnet werden.

Die Rückwand des Gehäuses der Saugeinheit (an der das Anzeigeelement angeordnet ist) ist bevorzugt gegenüber der Längsachse geneigt, insbesondere um einen Winkel zwischen 10° und 45°. Die Rückwand kann dabei um die Querachse der Saugeinheit geneigt bzw. gedreht sein, insbesondere derart, dass die Rückwand zu dem Kopf des Nutzers hingeneigt bzw. gedreht ist, wenn der Nutzer die Saugeinheit mit einer Hand trägt (und die Längsachse im Wesentlichen einer Verlängerung des Arms des Nutzers entspricht). So können die Zuverlässigkeit und der Komfort der Interaktion des Nutzers mit der Saugeinheit weiter erhöht werden.

Wie bereits dargelegt, weist die Saugeinheit typischerweise ein Gebläse auf, das ausgebildet ist, den Saugluftstrom durch den Saugmund der Saugeinheit zu generieren. Die Rückwand mit dem Anzeigeelement kann direkt an das Gebläse angrenzen. So kann das Anzeigeelement in besonders bauraumeffizienter Weise bereitgestellt werden.

Das Anzeigeelement kann z. B. einen Bildschirm mit einer Matrix von Bildpunkten (etwa. einen TFT (Thin-film transistor) Bildschirm, einen LCD (liquid-crystal display) Bildschirm und/oder einen LED-Bildschirm) umfassen. Alternativ oder ergänzend kann das Anzeigeelement eine Menge von Leuchtmodulen (insbesondere LEDs (light emitting diodes)) aufweisen. Eine (Steuer-) Vorrichtung der Saugeinheit kann eingerichtet sein, das Anzeigeelement anzusteuern, um Information in Bezug auf den Betriebszustand der Saugeinheit anzuzeigen. Zu diesem Zweck können ein oder mehrere Eigenschaften des von den einzelnen Leuchtmodulen emittierten Lichtes verändert werden. Beispielhafte Eigenschaften sind die Intensität und/oder die Farbe des emittierten Lichts. So kann in effizienter und komfortabler Weise Information in Bezug auf den Betriebszustand der Saugeinheit optisch angezeigt werden.

Das Anzeigeelement kann einen Diffuser umfassen, der ausgebildet ist, das von den einzelnen Leuchtmodulen emittierte Licht zu streuen. So kann eine möglichst homogene Ausleuchtung eines von dem Anzeigeelement dargestellten Symbols bewirkt werden. Des Weiteren kann das Anzeigeelement eine Symbolschicht umfassen, die ausgebildet ist, das von der Menge von Leuchtmodulen emittierte Licht räumlich auf ein oder mehrere Symbole zu begrenzen. Wie weiter unten dargelegt, kann die Menge von Leuchtmodulen eine erste und eine zweite Menge von Leuchtmodulen umfassen. Die Symbolschicht kann ausgebildet sein, das von der ersten Menge und von der zweiten Menge von Leuchtmodulen emittierte Licht räumlich auf ein erstes bzw. auf ein zweites Teilsymbol zu begrenzen. Durch die beiden Mengen von Leuchtmodulen kann somit jeweils ein dediziertes Teilsymbol beleuchtet werden. Das Anzeigeelement kann ferner eine Abdeckung umfassen, die ausgebildet ist, das Anzeigeelement vor Umwelteinflüssen zu schützen. So kann ein besonders zuverlässiges und robustes Anzeigeelement bereitgestellt werden.

Das Anzeigeelement ist bevorzugt symmetrisch, insbesondere spiegelsymmetrisch, in Bezug auf eine Symmetrieebene ausgebildet. Die Symmetrieebene kann den Handgriff in zwei Hälften, etwa in eine linke Hälfte und in eine rechte Hälfte, unterteilen. Die Symmetrieebene kann insbesondere durch die Längsachse und durch die Hochachse der Saugeinheit aufgespannt werden. Durch die (spiegel-) symmetrische Ausgabe von optischer Information auf dem Anzeigeelement kann bewirkt werden, dass die optische Information in komfortabler und zuverlässiger Weise von einem Nutzer gesehen werden kann, unabhängig davon, ob der Nutzer den Handgriff der Saugeinheit mit der rechten Hand umgreift (und dabei die linke Teilanzeige auf dem Anzeigeelement gesehen werden kann) oder mit der linken Hand umgreift (und dabei die rechte Teilanzeige auf dem Anzeigeelement gesehen werden kann). Es wird somit eine komfortable und zuverlässige Nutzung der Saugeinheit für Links- und Rechtshänder ermöglicht.

Das Anzeigeelement kann eine erste Teilanzeige umfassen, die (entlang der Querachse) an der ersten (z. B. an der linken) Seite des Handgriffs angeordnet ist, und eine zweite Teilanzeige umfassen, die an der, der ersten Seite gegenüberliegenden, zweiten (z. B. an der rechten) Seite des Handgriffs angeordnet ist. Die erste Teilanzeige kann (dediziert und/oder ausschließlich) durch die erste (linke) Menge von Leuchtmodulen bewirkt werden, und die zweite Teilanzeige kann (dediziert und/oder ausschließlich) durch die zweite (rechte) Menge von Leuchtmodulen bewirkt werden.

Das Anzeigeelement ist bevorzugt derart ausgebildet, dass die erste Teilanzeige und die zweite Teilanzeige in redundanter Weise (und bevorzugt spiegelsymmetrisch in Bezug auf die Symmetrieebene) jeweils die gleiche optische Information in Bezug auf den Betriebszustand der Saugeinheit anzeigen. So wird eine besonders komfortable und zuverlässige Nutzung der Saugeinheit für Links- und Rechtshänder ermöglicht.

Wie bereits dargelegt, kann das Anzeigeelement eine erste (linke) Menge von Leuchtmodulen und eine zweite (rechte) Menge von Leuchtmodulen umfassen, wobei die einzelnen Leuchtmodule jeweils zumindest oder genau eine lichtemittierende Diode umfassen können. Die erste Menge von Leuchtmodulen ist bevorzugt spiegelsymmetrisch in Bezug auf die Symmetrieebene zu der zweiten Menge von Leuchtmodulen angeordnet. Die Leuchtmodule der beiden Mengen von Leuchtmodulen können jeweils nebeneinander auf einem Kreissegment angeordnet sein.

Die Saugeinheit kann derart ausgebildet sein, dass die erste Menge von Leuchtmodulen (dediziert) angesteuert wird, um ein erstes Teilsymbol anzuzeigen, und dass die zweite Menge von Leuchtmodulen (dediziert) angesteuert wird, um ein zweites Teilsymbol anzuzeigen. Das erste Teilsymbol und das zweite Teilsymbol sind bevorzugt spiegelsymmetrisch in Bezug auf die Symmetrieebene. Die Saugeinheit kann darauf beschränkt sein, die erste Menge und die zweite Menge von Leuchtmodulen derart anzusteuern, dass stets spiegelsymmetrische erste und zweite Teilsymbole angezeigt werden. So wird eine besonders komfortable und zuverlässige Nutzung der Saugeinheit für Links- und Rechtshänder ermöglicht.

Das erste Teilsymbol und das zweite Teilsymbol können jeweils balkenförmig ausgebildet sein. Die Balken können jeweils entlang eines Kreissegmentes verlaufen. Die Saugeinheit kann ausgebildet sein, die erste Menge und die zweite Menge von Leuchtmodulen derart anzusteuern, dass
- die Länge des balkenförmigen ersten und zweiten Teilsymbols verändert wird; und/oder
- die Farbe des balkenförmigen ersten und zweiten Teilsymbols verändert wird.

So kann in besonders komfortabler und zuverlässiger Weise Information in Bezug auf den Betriebszustand der Saugeinheit bereitgestellt werden.

Die Steuer-Vorrichtung der Saugeinheit kann eingerichtet sein, Information in Bezug auf die (jeweils aktuelle) Menge von Schmutz-Partikeln in dem Saugluftstrom (d. h. in Bezug auf den Verschmutzungsgrad des Saugluftstroms) zu ermitteln. Diese Information kann auf Basis der Sensordaten eines Verschmutzungs-Sensors der Saugeinheit ermittelt werden.

Die Steuer-Vorrichtung der Saugeinheit kann ferner eingerichtet sein, das Anzeigeelement zu veranlassen, die ermittelte Information in Bezug auf die Menge von Schmutz-Partikeln optisch anzuzeigen, insbesondere
- durch die Länge des von dem Anzeigeelement angezeigten Symbols; und/oder
- durch die Farbe des von dem Anzeigeelement angezeigten Symbols.

Die Steuer-Vorrichtung kann insbesondere eingerichtet sein,
- zu bewirken, dass die Länge des von dem Anzeigeelement angezeigten Symbols mit sinkender Menge von Schmutz-Partikeln steigt. So kann dem Nutzer der Eindruck einer steigenden Reinigungsgüte vermittelt werden.
- zu bewirken, dass die Farbe des von dem Anzeigeelement angezeigten Symbols gewechselt wird, wenn die Menge von Schmutz-Partikeln unter einen Mengen-Schwellenwert fällt. So kann dem Nutzer vermittelt werden, dass eine ausreichend hohe Reinigungsgüte erzielt wurde.

Durch die Bereitstellung von Information in Bezug auf den Grad der Verschmutzung des Saugluftstroms kann ein besonders effizienter und komfortabler Betrieb der Saugeinheit ermöglicht werden.

Alternativ oder ergänzend kann die Steuer-Vorrichtung eingerichtet sein, Information in Bezug auf das Zubehörteil zu ermitteln, das an dem Saugmund der Saugeinheit angekoppelt ist. Die Information kann z. B. den Typ des Zubehörteils aus einer Menge von unterschiedlichen Zubehörteil-Typen angeben. Das Anzeigeelement kann veranlasst werden, die ermittelte Information in Bezug auf das Zubehörteil, insbesondere den ermittelten Typ des Zubehörteils, optisch anzuzeigen. So kann der Komfort der Saugeinheit weiter erhöht werden.

Gemäß einem weiteren Aspekt wird eine Saugvorrichtung, insbesondere ein handgeführter Staubsauger, beschrieben, die die in diesem Dokument beschriebene Saugeinheit umfasst. Die Saugvorrichtung kann ferner ein an dem Saugmund der Saugeinheit angekoppeltes Zubehörteil umfassen.

Es ist zu beachten, dass jegliche Aspekte der in diesem Dokument beschriebenen Saugeinheit und der in diesem Dokument beschriebenen Saugvorrichtung in vielfältiger Weise miteinander kombiniert werden können. Insbesondere können die Merkmale der Patentansprüche in vielfältiger Weise miteinander kombiniert werden.

Im Weiteren wird die Erfindung anhand von in der beigefügten Zeichnung dargestellten Ausführungsbeispielen näher beschrieben.

Dabei zeigen:
- Figur 1: eine beispielhafte Saugvorrichtung mit einer Saugeinheit, einem Saugrohr und einer Düse;
- Figuren 2a bis 2c: unterschiedliche Ansichten einer Saugeinheit und der Abscheideeinheit einer Saugeinheit;
- Figur 3a: eine beispielhafte Saugeinheit mit einem Anzeigeelement;
- Figur 3b: eine schematische Draufsicht auf das an der Rückwand der Saugeinheit angeordnete Anzeigeelement; und
- Figuren 4a und 4b: unterschiedliche Beleuchtungsszenarien des Anzeigeelements.

Wie eingangs dargelegt, befasst sich das vorliegende Dokument damit, eine besonders komfortable und effiziente Interaktion eines Nutzers mit einer Saugvorrichtung zu ermöglichen, insbesondere um einen effizienten und qualitativ hochwertigen Saugbetrieb der Saugvorrichtung zu bewirken. In diesem Zusammenhang zeigt Fig. 1 einen beispielhaften (Hand-) Staubsauger 100 (als Beispiel für eine Saugvorrichtung), der eine Saugeinheit 110 mit einem elektrischen Energiespeicher 111 aufweist. Die Saugeinheit 110 weist einen (Hand-) Griff 112 auf, der von einem Nutzer mit einer Hand umgriffen werden kann, um die Saugeinheit 110 zu halten. Durch das Gebläse der Saugeinheit 110 wird ein Saugluftstrom durch den Saugmund 114 der Saugeinheit 110, über die Abscheideeinheit 113 der Saugeinheit 110 bis zu dem Gebläse bewirkt. Die Saugeinheit 110 kann ausgebildet sein, eigenständig als Saugvorrichtung verwendet zu werden.

An die Saugeinheit 110 kann über eine Kupplung 121 ein Zubehörteil 120, 130 angeschlossen werden. In dem dargestellten Beispiel ist die Saugeinheit 110 über eine Kupplung 121 mit einem Saugrohr 120 verbunden, das wiederum über eine Kupplung 121 mit einer Bodendüse 130 verbunden ist.

Figuren 2a bis 2c zeigen unterschiedliche Ansichten einer Saugeinheit 110 und einer Abscheideeinheit 113. Der durch das Gebläse 230 bewirkte Saugluftstrom 112 wird durch den Saugmund 114 der Saugeinheit 110 in die Abscheideeinheit 113 gesogen. Die Abscheideeinheit 113 weist eine äußere Außenwand 227 auf, die eine Filtereinheit 225 umschließt. Durch die Außenwand 227 wird ein Sammelbehälter gebildet. Der Saugluftstrom 112 wird durch eine an der Außenwand 227 angeordnete (Einlass-) Öffnung 211 in den von der Außenwand 227 umschlossenen Sammelbehälter gesogen. Dabei wird der Saugluftstrom 112 beim Einleiten in den Sammelbehälter bevorzugt derart ausgerichtet, dass der Saugluftstrom 112 zyklonartig um die (kreiszylinderförmige) Filtereinheit 225 herum kreist. Der Saugluftstrom 112 wird weiter durch die Oberfläche der Filtereinheit 225 zu der zentralen Längsachse 220 der Abscheideeinheit 113 hin gesogen. Dabei werden die Verunreinigungen aus dem Saugluftstrom 112 an der Oberfläche der Filtereinheit 225 zurückgehalten, und verbleiben in dem zwischen der Filtereinheit 225 und der Außenwand 227 gebildeten Sammelbereich 226.

Der durch die Außenwand 227 gebildete (kreiszylinderförmige) Sammelbehälter erstreckt sich entlang der Längsachse 220 von einer (dem Gebläse 230 zugewandten) ersten Stirnseite 221 bis zu einer (von dem Gebläse 230 abgewandten) zweiten Stirnseite 222. An der zweiten Stirnseite 222 kann ein Deckel 224 angeordnet sein, der den Sammelbehälter bedeckt. Der Deckel 224 kann geöffnet (z. B. aufgeklappt) werden, sodass Verunreinigungen aus dem Sammelbereich 226 über die zweite Stirnseite 222 aus dem Sammelbereich 226 des Sammelbehälters entfernt werden können.

Innerhalb des Sammelbehälters kann ein Ausstoß- und/oder Komprimierelement 240 angeordnet sein, das ausgebildet ist, entlang der Längsachse 220 bewegt zu werden. Das Ausstoß- und/oder Komprimierelement 240 kann, wie in Fig. 2b dargestellt, als Ring ausgebildet sein, der um die Filtereinheit 225 herum angeordnet ist. Das Ausstoß- und/oder Komprimierelement 240 kann sich in radialer Richtung (in Bezug auf die Längsachse 220) von der Oberfläche der Filtereinheit 225 bis zu der Innenseite der Außenwand 227 erstrecken.

Das Ausstoß- und/oder Komprimierelement 240 kann in einer Grundstellung an der ersten Stirnseite 221 des Sammelbehälters angeordnet sein. Des Weiteren kann das Ausstoß- und/oder Komprimierelement 240 ausgebildet sein, entlang der Längsachse 220 von der ersten Stirnseite 221 zu der zweiten Stirnseite 222 hin bewegt zu werden, sodass durch das Ausstoß- und/oder Komprimierelement 240 die in dem Sammelbereich 226 angeordneten Verunreinigungen zu der zweiten Stirnseite 222 hingeschoben werden. So kann es ermöglicht werden, während des Betriebs der Saugeinheit 110 die in dem Sammelbereich 226 angeordneten Verunreinigungen (im Bereich der zweiten Stirnseite 222) zu komprimieren, sodass die Oberfläche der Filtereinheit 225 im Wesentlichen frei von Verunreinigungen ist, und somit weiterhin eine hohe Saugleistung zur Verfügung steht. Ferner können durch das Ausstoß- und/oder Komprimierelement 240 in komfortabler Weise Verunreinigungen entlang der Längsachse 220 über die zweite Stirnseite 222 (und den geöffneten Deckel 224) aus dem Sammelbehälter geschoben werden, um den Sammelbehälter zu entleeren.

Wie z. B. in Fig. 2b dargestellt, weist die Außenwand 227 des Sammelbehälters einen Rahmen 210 auf, der die Öffnung 211 zu dem Sammelbereich 226 des Sammelbehälters umgibt. Der Rahmen 210 ist bevorzugt in unmittelbarer Nähe zu der ersten Stirnseite 221 des Sammelbehälters angeordnet. Innerhalb des Rahmens 210 kann eine flexible Klappe 200 angeordnet sein, die derart ausgebildet ist, dass die Klappe 200 die von dem Rahmen 210 umrandete Öffnung 211 verschließt, wenn von dem Gebläse 230 kein Saugluftstrom 212 bewirkt wird, d. h. wenn keine Kräfte in radialer Richtung von außen in den Sammelbehälter hinein auf die Klappe 200 einwirken. Der Sammelbehälter kann somit durch die flexible Klappe 200 verschlossen werden, sodass zuverlässig vermieden werden kann, dass Verunreinigungen aus dem Sammelbehälter durch die Öffnung 211 herausfallen können (z. B., wenn die Abscheideeinheit 113 von der Saugeinheit 110 getrennt wird, um die Abscheideeinheit 113 zu entleeren).

In dem Luftkanal zwischen dem Saugmund 114 und dem Sammelbehälter kann zumindest ein Verschmutzungs-Sensor 260 angeordnet sein, der ausgebildet ist, Sensordaten in Bezug auf die Menge an Schmutz-Partikeln zu erfassen, die mit dem Saugluftstrom 212 mitgeführt werden. Der Sensor 260 kann z. B. eine Lichtschranke umfassen, die auf die Schmutz-Partikel in dem Saugluftstrom 212 reagiert.

Der (Hand-) Griff 112 der Saugeinheit 110 kann an der Rückwand 250 des Gehäuses der Saugeinheit 110 angeordnet sein. Die Rückwand 250 kann quer zu der Längsachse 220 der Saugeinheit 110 ausgerichtet sein. Der Griff 112 kann U-förmig an der Rückwand 250 des Gehäuses der Saugeinheit 110 befestigt sein, sodass durch den Griff 112 und die Rückwand 250 eine Aussparung umschlossen wird, durch die der Nutzer die Finger einer Hand führen kann, um den Griff 112 zu umgreifen. Dabei kann der Nutzer je nach Präferenz die rechte Hand oder die linke Hand verwenden.

Fig. 3a zeigt einen Ausschnitt der Saugeinheit 110 im Bereich der durch die Rückwand 250 und den Griff 112 gebildeten Aussparung. An der Rückwand 250 ist ein (elektronisches) Anzeigeelement 300 angeordnet, das ausgebildet ist, Information in Bezug auf den Betriebszustand der Saugeinheit 110 optisch anzuzeigen. Das Anzeigeelement 300 ist bevorzugt derart symmetrisch ausgebildet, dass die auf dem Anzeigeelement 300 dargestellte Information von dem Nutzer in gleichwertiger Weise gesehen kann, unabhängig davon, ob der Nutzer den Griff 112 mit der rechten Hand oder mit der linken Hand umgreift.

Das Anzeigeelement 300 kann eine Lichteinheit 310 umfassen, die eine Menge von Leuchtmodulen 312 aufweist, wobei die einzelnen Leuchtmodule 312 jeweils einzeln angesteuert werden können, um Licht zu emittieren. Dabei können jeweils ein oder mehrere Eigenschaften des von dem jeweiligen Leuchtmodul 312 emittierten Lichtes festgelegt werden. Beispielhafte Eigenschaften sind,
- die Intensität des emittierten Lichtes; und/oder
- die Farbe des emittierten Lichtes.

Wie bereits dargelegt kann die Saugeinheit 110 eine Längsachse 220 aufweisen, die z. B. parallel zu der Strömungsrichtung des Saugluftstroms 212 in dem Saugmund 114 der Saugeinheit 110 verläuft. Des Weiteren kann die Saugeinheit 110 eine Querachse aufweisen, die zwischen der linken Seite und der rechten Seite der Saugeinheit 110 verläuft. Außerdem kann die Saugeinheit 110 eine Hochachse aufweisen, die zwischen der Unterseite und der Oberseite der Saugeinheit 110 verläuft. Die Längsachse 220, die Hochachse und die Querachse stehen jeweils paarweise senkrecht aufeinander und können den Achsen eines kartesischen Koordinatensystems entsprechen. In dem in Fig. 3b dargestellten Koordinatensystem entspricht die Längsachse 220 der x-Achse, die Querachse der y-Achse und die Hochachse der z-Achse.

Die Lichteinheit 310 (d. h. das Anzeigeelement 300) kann (spiegel-) symmetrisch in Bezug auf die parallel zu der Längsachse 220 und parallel zu der Hochachse der Saugeinheit 110 verlaufende Symmetrieebene aufgebaut sein. Die Symmetrieebene kann den Griff 112 und die Rückwand 250 in eine linke Hälfte und in eine rechte Hälfte unterteilen (wobei die linke Hälfte und die rechte Hälfte im Wesentlichen symmetrisch aufgebaut sein können). Die Lichteinheit 310 kann eine erste Menge von Leuchtmodulen 312 aufweisen, die auf der linken Hälfte der Rückwand 250 angeordnet sind. Ferner kann die Lichteinheit 310 eine dazu symmetrisch aufgebaute zweite Menge von Leuchtmodulen 312 aufweisen, die auf der rechten Hälfte der Rückwand 250 angeordnet sind. Die Mengen von Leuchtmodulen 312 können jeweils ein oder mehr, zwei oder mehr, drei oder mehr, oder vier oder mehr Leuchtmodule 312 aufweisen.

Die Lichteinheit 310 kann ferner eine (Steuer-) Vorrichtung 311 aufweisen, die ausgebildet ist, die Leuchtmodule 312 der Lichteinheit 310 anzusteuern. Dabei können die Leuchtmodule 312 in symmetrischer Weise in Bezug auf die Symmetrieebene angesteuert werden. Insbesondere können die erste Menge und die zweite Menge von Leuchtmodulen 312 im Wesentlichen gleich angesteuert werden. So kann bewirkt werden, dass auf beiden Hälften der Rückwand 250 (d. h. auf der rechten bzw. auf der linken Seite der Rückwand 250) jeweils die gleiche optische Information dargestellt wird, sodass diese Information von dem Nutzer in gleichwertiger Weise gesehen kann, unabhängig davon, ob der Nutzer den Griff 112 mit der rechten Hand oder mit der linken Hand umgreift.

Die Leuchtmodule 312 können, wie beispielhaft in Fig. 3a dargestellt, kreisförmig um die Längsachse 220 herum angeordnet sein.

Das Anzeigeelement 300 kann ferner einen Diffusor 320 umfassen, der die Lichteinheit 310 bedeckt, und der ausgebildet ist, das von den einzelnen Leuchtmodulen 312 emittierte Licht zu streuen, um den Eindruck einer räumlich durchgängigen Beleuchtung zu erwecken. Des Weiteren kann das Anzeigeelement 300 eine Symbolschicht 330 aufweisen, durch die das von den einzelnen Leuchtmodulen 312 emittierte Licht auf ein bestimmtes Symbol und/oder auf eine bestimmte Form begrenzt wird. In dem dargestellten Beispiel kann durch die Leuchtmodule 312 ein (halb-) kreisförmiger Ring 350 beleuchtet werden, wie beispielhaft in Fig. 3b dargestellt. Schließlich kann das Anzeigeelement 300 eine Abdeckung 340 aufweisen, die die einzelnen Komponenten 310, 320, 330 des Anzeigeelements 300 bedeckt und somit vor Umwelteinflüssen schützt.

In Fig. 3b ist das Anzeigeelement 300 in einer Draufsicht auf die Rückwand 250 des Gehäuses der Saugeinheit 110 dargestellt. Das Anzeigeelement 300 ist ausgebildet, ein bestimmtes Symbol 350 darzustellen, wobei das Symbol 350 in Fig. 3b ein halbkreisförmiger Balken ist. Das Symbol 350 ist bevorzugt symmetrisch in Bezug auf die Symmetrieebene (d. h. die x/z-Ebene) ausgebildet, sodass das Symbol 350 eine linke Symbolhälfte (d. h. ein linkes Teilsymbol) 351 und eine rechte Symbolhälfte (d. h. ein rechtes Teilsymbol) 352 aufweist, die symmetrisch in Bezug auf die Symmetrieebene sind.

Das Anzeigeelement 300 kann ausgebildet sein, unterschiedliche Abschnitte des Symbols 350 zu beleuchten. Beispielhafte Beleuchtungsszenarien sind in den Figuren 4a und 4b dargestellt. Die einzelnen dargestellten Punkte entsprechen jeweils einem Leuchtmodul 312. Die Lichteinheit 310 umfasst in dem dargestellten Beispiel neun Leuchtmodule 312, die auf einem Segment eines Kreises um die Längsachse 220 herum angeordnet sind. Dabei befindet sich ein Leuchtmodul 312 direkt auf der Symmetrieebene, während sich jeweils vier Leuchtmodule 312 (als Teil der jeweiligen Menge von Leuchtmodulen 312) auf beiden Seiten der Symmetrieebene befinden.

Ein schwarzer Punkt gibt an, dass das entsprechende Leuchtmodul 312 deaktiviert ist (und somit kein Licht emittiert). Ein weißer Punkt gibt an, dass das entsprechende Leuchtmodul 312 weißes Licht emittiert. Ein schraffierter Punkt gibt an, dass das entsprechende Leuchtmodul 312 farbiges (z. B. blaues) Licht emittiert.

In dem Beleuchtungsszenario 401 sind alle Leuchtmodule 312 deaktiviert. In dem Beleuchtungsszenario 402 ist auf beiden Seiten der Symmetrieebene jeweils ein Leuchtmodul 312 aktiviert und emittiert weißes Licht. In dem Beleuchtungsszenario 403 sind auf beiden Seiten der Symmetrieebene jeweils zwei Leuchtmodule 312 aktiviert und emittieren jeweils weißes Licht. In dem Beleuchtungsszenario 404 sind auf beiden Seiten der Symmetrieebene jeweils drei Leuchtmodule 312 aktiviert und emittieren jeweils weißes Licht. Durch die Abfolge der Beleuchtungsszenarien 401, 402, 403, 404 kann auf beiden Seiten der Symmetrieebene jeweils ein sich verlängernder kreissegmentförmiger Balken dargestellt werden. Durch die Abfolge der Beleuchtungsszenarien 401, 402, 403, 404 kann somit die Länge des dargestellten Balkens verändert werden.

Wenn eine bestimmte Anzahl von aktivierten Leuchtmodulen 312 erreicht ist, kann ggf. ein Farbwechsel bewirkt werden, wie durch die Beleuchtungsszenarien 405 und 406 aus Fig. 4b dargestellt. In dem Beleuchtungsszenario 405 sind auf beiden Seiten der Symmetrieebene jeweils vier Leuchtmodule 312 aktiviert und emittieren jeweils farbiges (z. B. blaues) Licht. In dem Beleuchtungsszenario 406 wird zusätzlich das zentrale Leuchtmodul 312 auf der Symmetrieebene aktiviert, um farbiges (z. B. blaues) Licht zu emittieren. Durch einen abrupten Wechsel der von den Leuchtmodulen 312 emittierten Farbe (z. B. zwischen dem Beleuchtungsszenario 404 und dem Beleuchtungsszenario 405) kann eine wesentliche Änderung des Betriebszustands der Saugeinheit 110 angezeigt werden.

Die Steuer-Vorrichtung 311 der Saugeinheit 110 kann eingerichtet sein, auf Basis der Sensordaten des Verschmutzungs-Sensors 260 den (jeweils aktuellen) Verschmutzungsgrad des Saugluftstroms 212 zu ermitteln. Die Steuer-Vorrichtung 311 kann ferner eingerichtet sein, über das Anzeigeelement 300 optische Information in Bezug auf den (jeweils aktuellen) Verschmutzungsgrad auszugeben. Dabei kann durch das Beleuchtungsszenario 401 ein besonders hoher Verschmutzungsgrad angezeigt werden. Die Beleuchtungsszenarien 402, 403, 404 können jeweils mit schrittweise reduzierten Verschmutzungsgraden assoziiert sein. So kann dem Nutzer in komfortabler Weise der Fortschritt des Reinigungsvorgangs angezeigt werden.

Durch einen abrupten Wechsel zu dem Beleuchtungsszenario 405, 406 kann dem Nutzer angezeigt werden, dass der Verschmutzungsgrad derart niedrig ist, dass der Reinigungsvorgang als abschlossen betrachtet werden kann.

Durch die Anzeige des Fortschritts des Reinigungsvorgangs kann statistisch die Dauer von Reinigungsvorgängen reduziert werden, wodurch die Energieeffizienz der Saugeinheit 110 erhöht wird.

Das Anzeigeelement 300 kann alternativ oder ergänzend dazu genutzt werden, Information in Bezug auf die folgenden Betriebszustände anzuzeigen,
- die Tatsache, dass ein Zubehörteil 130, z. B. eine Düse, an der Saugeinheit 110 angeschlossen ist;
- den Typ des Zubehörteils 130, das an der Saugeinheit 110 angeschlossen ist;
- die Tatsache, dass die Saugeinheit 110 aktiviert oder deaktiviert wird;
- die Stufe des Gebläses 230 der Saugeinheit 110; und/oder
- den aktivierten Betriebsmodus der Saugeinheit 110 aus einer vordefinierten Menge von unterschiedlichen Betriebsmodi.

Die Rückwand 250 ist bevorzugt in einer Ebene angeordnet, die um die Querachse der Saugeinheit 110 gekippt ist, sodass die Rückwand 250 dem Blick des Nutzers zugewandt ist, wenn die Saugeinheit 110 schräg über dem zu reinigenden Boden gehalten wird (d. h. wenn die Längsachse 220 der Saugeinheit 110 schräg zu dem Boden angeordnet ist). Der Kippwinkel zwischen der Rückwand 250 und der Längsachse 220 kann z. B. zwischen 10° und 45° betragen. So kann der Komfort der Nutzerinteraktion weiter erhöht werden.

Es wird somit ein Anzeigeelement 300 an einem in der Hand gehaltenen Akkustaubsauger 100, 110 beschreiben, wobei der Griff 112 des Akkustaubsaugers 100, 110 rückseitig zu dem Anzeigeelement 300 angeordnet ist. So kann ein besonders kompakter Akkustaubsauger 100, 110 mit Anzeigeelement 300 bereitgestellt werden.

Das Anzeigeelement 300 ist bevorzugt spiegelsymmetrisch, z. B. als ein halbrunder Balken, ausgebildet. Insbesondere kann das Anzeigeelement 300 zwei Signalbalken 351, 352 aufweisen, welche als Halbkreis ausgeführt sind. Die Signalbalken 251, 252 können in einer farbveränderlichen Beleuchtung unterschiedliche Betriebszustände des Saugsaugers 100, 110 anzeigen. Durch den spiegelsymmetrischen Aufbau ist die Anzeige für Links- und Rechtshänder geeignet.

Die vorliegende Erfindung ist nicht auf die gezeigten Ausführungsbeispiele beschränkt. Insbesondere ist zu beachten, dass die Beschreibung und die Figuren nur das Prinzip der Saugeinheit 110 und/oder der Saugvorrichtung 100 veranschaulichen sollen.

### Bezugszeichenliste

- 100: Saugvorrichtung (Saug-Wischer)
- 110: Saugeinheit
- 111: elektrischer Energiespeicher
- 112: Griff
- 113: Abscheideeinheit
- 114: Saugmund
- 120: Zubehörteil (Saugrohr)
- 121: Kupplung
- 130: Düse
- 200: (Staubrückhalte-) Klappe
- 210: Rahmen
- 211: Einlassöffnung (Sammelbehälter)
- 212: Saugluft
- 220: Längsachse
- 221: erste Stirnseite (Sammelbehälter)
- 221: zweite Stirnseite (Sammelbehälter)
- 224: Deckel
- 225: Filtereinheit
- 226: Sammelbereich
- 227: Außenwand (Sammelbehälter)
- 230: Gebläse
- 240: Ausstoß- und/oder Komprimierelement
- 250: Rückwand (Saugeinheit)
- 260: Verschmutzungs-Sensor
- 300: Anzeigeelement
- 310: Lichteinheit
- 311: (Steuer-) Vorrichtung
- 312: Leuchtmodul (LED)
- 320: Diffusor
- 330: Symbolschicht
- 340: Abdeckung
- 350: Symbol
- 351, 352: Teil-Symbol
- 401-406: Beleuchtungsszenario (Symbol)

## Patentansprüche

1. Saugeinheit (110) für eine handgeführte Saugvorrichtung (100); wobei
- die Saugeinheit (110) ausgebildet ist, einen Saugluftstrom (212) durch einen Saugmund (114) in einen Sammelbehälter der Saugeinheit (110) zu bewirken, um Schmutz-Partikel aufzusaugen;
- die Saugeinheit (110) ein Gehäuse mit einer Rückwand (250) aufweist;
- die Saugeinheit (110) einen Handgriff (112) aufweist, der derart an der Rückwand (250) des Gehäuses angeordnet ist, dass durch den Handgriff (112) und die Rückwand (250) eine Aussparung zur Anordnung von Fingern einer Hand eines Nutzers beim Greifen des Handgriffs (112) umrandet wird;
- die Saugeinheit (110) an der, der Aussparung zugewandten, Rückwand (250) des Gehäuses ein elektrisch betriebenes Anzeigeelement (300) zur Ausgabe von optischer Information in Bezug auf einen Betriebszustand der Saugeinheit (110) umfasst;
- das Anzeigeelement (300) eine erste Teilanzeige umfasst, die an einer ersten Seite des Handgriffs (112) angeordnet ist, und eine zweite Teilanzeige umfasst, die an einer, der ersten Seite gegenüberliegenden, zweiten Seite des Handgriffs (112) angeordnet ist; und
- das Anzeigeelement (300) derart ausgebildet ist, dass die erste Teilanzeige und die zweite Teilanzeige in redundanter Weise jeweils die gleiche optische Information in Bezug auf den Betriebszustand der Saugeinheit (110) anzeigen.

2. Saugeinheit (110) gemäß Anspruch 1, wobei
- das Anzeigeelement (300) symmetrisch, insbesondere spiegelsymmetrisch, in Bezug auf eine Symmetrieebene ausgebildet ist; und
- die Symmetrieebene insbesondere den Handgriff (112) in zwei Hälften, etwa in eine linke Hälfte und in eine rechte Hälfte, unterteilt.

3. Saugeinheit (110) gemäß Anspruch 2, wobei
- die Saugeinheit (110) eine Längsachse (220) und eine Hochachse aufweist;
- der Saugluftstrom (212) innerhalb des Saugmunds (114) entlang der Längsachse (220) verläuft;
- der Handgriff (112) entlang der Hochachse verläuft; und
- die Symmetrieebene durch die Längsachse (220) und die Hochachse aufgespannt wird.

4. Saugeinheit (110) gemäß einem der vorhergehenden Ansprüche, wobei
- das Anzeigeelement (300) einer der Aussparung und/oder der Rückwand (250) zugewandten Innenseite des Handgriffes (112) zugewandt ist; und/oder
- das Anzeigeelement (300), insbesondere entlang einer Längsachse (220) der Saugeinheit (110), zumindest bereichsweise von dem Handgriff (112) verdeckt wird.

5. Saugeinheit (110) gemäß einem der vorhergehenden Ansprüche, wobei
- die Saugeinheit (110) eine Längsachse (220) aufweist; und
- die Rückwand (250) gegenüber der Längsachse (220) geneigt ist, insbesondere um einen Winkel zwischen 10° und 45°.

6. Saugeinheit (110) gemäß einem der vorhergehenden Ansprüche, wobei
- das Anzeigeelement (300) eine erste Menge von Leuchtmodulen (312) und eine zweite Menge von Leuchtmodulen (312) umfasst;
- die einzelnen Leuchtmodule (312) insbesondere jeweils eine lichtemittierende Diode umfassen;
- die erste Menge von Leuchtmodulen (312) spiegelsymmetrisch in Bezug auf eine Symmetrieebene zu der zweiten Menge von Leuchtmodulen (312) angeordnet ist;
- die Saugeinheit (110) derart ausgebildet ist, dass die erste Menge von Leuchtmodulen (312) angesteuert wird, um ein erstes Teilsymbol (351) anzuzeigen und die zweite Menge von Leuchtmodulen (312) angesteuert wird, um ein zweites Teilsymbol (352) anzuzeigen; und
- das erste Teilsymbol (351) und das zweite Teilsymbol (352) spiegelsymmetrisch in Bezug auf die Symmetrieebene sind.

7. Saugeinheit (110) gemäß Anspruch 6, wobei die Saugeinheit (110) darauf beschränkt ist, die erste Menge und die zweite Menge von Leuchtmodulen (312) derart anzusteuern, dass stets spiegelsymmetrische erste und zweite Teilsymbole (351, 252) angezeigt werden.

8. Saugeinheit (110) gemäß einem der Ansprüche 6 bis 7, wobei
- das erste Teilsymbol (351) und das zweite Teilsymbol (352) jeweils balkenförmig ausgebildet ist; und
- die Saugeinheit (110) ausgebildet ist, die erste Menge und die zweite Menge von Leuchtmodulen (312) derart anzusteuern, dass
- die Länge des balkenförmigen ersten und zweiten Teilsymbols (351, 352) verändert wird; und/oder
- die Farbe des balkenförmigen ersten und zweiten Teilsymbols (351, 352) verändert wird.

9. Saugeinheit (110) gemäß einem der Ansprüche 6 bis 8, wobei das Anzeigeelement (300) umfasst,
- einen Diffuser (320), der ausgebildet ist, von den einzelnen Leuchtmodulen (312) emittiertes Licht zu streuen; und/oder
- eine Symbolschicht (330), die ausgebildet ist, das von der ersten Menge und von der zweiten Menge von Leuchtmodulen (312) emittierte Licht räumlich auf das erste bzw. zweite Teilsymbol (351, 352) zu begrenzen; und/oder
- eine Abdeckung (340), die ausgebildet ist, das Anzeigeelement (300) vor Umwelteinflüssen zu schützen.

10. Saugeinheit (110) gemäß einem der vorhergehenden Ansprüche, wobei
- die Saugeinheit (110) eine Steuer-Vorrichtung (311) umfasst; und
- die Steuer-Vorrichtung (311) eingerichtet ist,
- Information in Bezug auf eine Menge von Schmutz-Partikeln in dem Saugluftstrom (212) zu ermitteln; und
- das Anzeigeelement (300) zu veranlassen, die ermittelte Information in Bezug auf die Menge von Schmutz-Partikeln optisch anzuzeigen, insbesondere
- durch eine Länge eines von dem Anzeigeelement (300) angezeigten Symbols (350, 351, 352); und/oder
- durch eine Farbe des von dem Anzeigeelement (300) angezeigten Symbols (350, 351, 352).

11. Saugeinheit (110) gemäß Anspruch 10, wobei die Steuer-Vorrichtung (311) eingerichtet ist,
- zu bewirken, dass die Länge des von dem Anzeigeelement (300) angezeigten Symbols (350, 351, 352) mit sinkender Menge von Schmutz-Partikeln steigt; und/oder
- zu bewirken, dass die Farbe des von dem Anzeigeelement (300) angezeigten Symbols (350, 351, 352) gewechselt wird, wenn die Menge von Schmutz-Partikeln unter einen Mengen-Schwellenwert fällt.

12. Saugeinheit (110) gemäß einem der vorhergehenden Ansprüche, wobei
- die Saugeinheit (110) eine Steuer-Vorrichtung (311) umfasst; und
- die Steuer-Vorrichtung (311) eingerichtet ist,
- Information in Bezug auf ein Zubehörteil (130) zu ermitteln, das an dem Saugmund (114) der Saugeinheit (110) angekoppelt ist; wobei die Information insbesondere einen Typ des Zubehörteils (130) aus einer Menge von unterschiedlichen Zubehörteil-Typen umfasst; und
- das Anzeigeelement (300) zu veranlassen, die ermittelte Information in Bezug auf das Zubehörteil (130), insbesondere den ermittelten Typ des Zubehörteils, optisch anzuzeigen.

13. Saugeinheit (110) gemäß einem der vorhergehenden Ansprüche, wobei
- die Saugeinheit (110) ein Gebläse (230) umfasst, das ausgebildet ist, den Saugluftstrom (212) durch den Saugmund (114) der Saugeinheit (110) zu generieren; und
- die Rückwand (250) mit dem Anzeigeelement (300) an das Gebläse (230) angrenzt.

14. Saugvorrichtung (100), die umfasst,
- eine Saugeinheit (110), die gemäß einem der vorhergehenden Ansprüche ausgebildet ist; und
- ein an dem Saugmund (114) der Saugeinheit (110) angekoppeltes Zubehörteil (130).
